# EUROPÄISCHE PATENTSCHRIFT

(11) **EP 1 116 247 B1**
(45) Veröffentlichungstag und Bekanntmachung des Hinweises auf die Patenterteilung: **28.07.2004**
(21) Anmeldenummer: 99953536.2
(22) Anmeldetag: 19.08.1999
(51) Int. Cl.: H01F 7/06

(54) **VENTILMAGNET**
VALVE MAGNET
AIMANT DE VANNE

(30) Priorität: 23.09.1998 DE 19843519
(43) Veröffentlichungstag der Anmeldung: 18.07.2001
(73) Patentinhaber: IMI Norgren-Herion Fluidtronic GmbH & Co. KG, 70736 Fellbach (DE)
(72) Erfinder: MAISCH, Dieter, D-70734 Fellbach (DE)
(74) Vertreter: Jakelski, Joachim, Dr.
(86) Internationale Anmeldenummer: PCT/DE1999/002602
(87) Internationale Veröffentlichungsnummer: WO 2000/017895

(56) Entgegenhaltungen:
- DD-A- 298 672
- DE-A- 2 926 549
- US-A- 4 412 196

## Beschreibung

Die Erfindung betrifft einen Ventilmagneten, umfassend eine Spule und einen Eisenkreis, die in einem in explosionsgefährdeten Bereichen einsetzbaren Gehäuse angeordnet sind, wobei die Spule und der Eisenkreis in eine in einem Gehäuseteil eingebrachte Vergußmasse eingebettet sind, die den Zutritt einer explosionsfähigen Atmosphäre zu spannungsführenden Teilen verhindert und gleichzeitig der Fixierung und elektrischen Isolierung dient (Vergußkapselung).

Derartige Ventilmagneten sind seit längerem bekannt und gehen beispielsweise aus dem deutschen Gebrauchsmuster 90 03 343 oder aus der US-Patentschrift 5,138,292 hervor.

Es sind die unterschiedlichsten Zündschutzarten bekannt. Zündschutzarten nach IEC bzw. EN (EN 50014 ff) sind: "Druckfeste Kapselung (EExd)", "Erhöhte Sicherheit (EExe)", "Überdruckkapselung (EExp)", "Eigensicherheit (EExi)", "Ölkapselung (EExo)", "Sandkapselung (EExq)" und "Vergußkapselung (EExm)".

Es sind ferner Bauweisen für explosionsgeschützte Magnete bekannt, bei denen nicht nur die oben genannten "reinen" Zündschutzarten zur Anwendung kommen, sondern auch Kombinationen dieser Zündschutzarten, wie zum Beispiel die Zündschutzarten "Vergußkapselung" kombiniert mit "Erhöhte Sicherheit" oder "Druckfeste Kapselung" kombiniert mit "Erhöhte Sicherheit". Ein explosionsgeschützter Magnet, bei dem die beiden Zündschutzarten "Druckfeste Kapselung" und "Erhöhte Sicherheit" vorgesehen sind, geht aus der DE 29 26 549 A1 hervor. Bei diesem Elektromagneten werden durch einen Ausgießvorgang alle Innenräume beseitigt, also alle Ursachen, die Ausgangspunkt einer Explosion sein könnten. Hierbei werden auch Schaltungselemente ausreichend hoch mit einer Gießmasse überdeckt, so daß auch eine Sicherheit bei einem Defekt dieser Bauteile gegeben ist. Die Anschlußelemente befinden sich bei diesem Elektromagneten in einem Klemmkasten, der nur Bauteile aufnimmt, die keine Ursache für eine Explosion sein können.

Aufgabe der Erfindung ist es, einen explosionsgeschützten Ventilmagneten der gattungsgemäßen Art derart weiterzubilden, daß er bei Erfüllung der Zündschutzart "Druckfeste Kapselung" im Anschlußbereich externer Leitungen leicht und kostengünstig herstellbar ist.

Diese Aufgabe wird erfindungsgemäß bei einem Ventilmagnet der eingangs beschriebenen Art dadurch gelöst, daß die Spule und der Eisenkreis in eine in einem Gehäuseteil eingebrachte Vergußmasse eingebettet sind, die den Zutritt einer explosionsfähigen Atmosphäre zu spannungsführenden Teilen verhindert und gleichzeitig der Fixierung und elektrischen Isolierung dient (Vergußkapselung) und daß Anschlußelemente der Spule in einem Gehäuseteil angeordnet sind, das bei einer Explosion im Inneren einem Druck standhält und eine Übertragung der Explosion auf die Umgebung verhindert (druckfeste Kapselung).

Der große Vorteil der Teilung des Gehäuses in zwei Gehäuseteile, deren einer die Zündschutzart "Vergußkapselung" und deren anderer die Zündschutzart "Druckfeste Kapselung" erfüllt, hat den großen Vorteil, daß die Spule und der Eisenkreis, insbesondere die Magnetschlußhülse nicht Teil des druckfesten Raumes ist. Dieser Gehäuseteil kann somit ohne aufwendige Passungen auskommen, die wegen der zünddurchschlagsicheren Spalte bei druckfesten Kapselungen erforderlich sind. Durch die Vermeidung solcher Spalte, die eine vorgeschriebene Mindestlänge aufweisen müssen, kann außerdem die Baugröße des Magneten reduziert werden.

Neben seiner einfachen Herstellung ist bei einem derartigen Ventilmagneten auch vorteilhaft, daß vergußgekapselte Spulen und Eisenkreise oder Magnetschlußhülsen als Standardteile zur Verfügung stehen, woraus sich eine kleinere Lagerhaltung resultiert. Trotzdem sind die externen Leitungen in einem druckfest gekapselten, in dem zweiten Gehäuseteil angeordneten Raum anschließbar.

Weitere Vorteile und Merkmale der Erfindung sind Gegenstand der nachfolgenden Beschreibung sowie der zeichnerischen Darstellung eines Ausführungsbeispiels der Erfindung.

In der Zeichnung zeigen:
- Fig. 1: einen erfindungsgemäßen Ventilmagneten in Explosionsdarstellung und
- Fig. 2.: eine Schnittdarstellung des in Fig. 1 dargestellten erfindungsgemäßen Ventilmagneten.

Ein Ventilmagnet, dargestellt in Fig. 1 und Fig. 2, umfaßt ein Gehäuse 10, das in zwei Gehäuseteile 11, 12 unterteilt ist.

In dem die Zündschutzart "Vergußkapselung, EExm" erfüllenden Gehäuseteil 12 sind in eine Vergußmasse 20 eine Spule 30 und ein Eisenkreis 31 eingebettet. Die Spule weist eine durchgängige Öffnung 32 zur Aufnahme eines Ankers auf, durch den auf an sich bekannte Weise ein Ventil in einer explosionsgefährdeten Umgebung betätigbar ist. In die Vergußmasse 20 sind ferner elektrische Anschlußelemente 41 eingebettet, welche über die den Gehäuseteil 12 stirnseitig abschließende Vergußmasse 20 überstehen. Die Vergußmasse 20 dient dem Fernhalten explosionsfähiger Atmosphäre sowie der Fixierung und elektrischen Isolierung.

Diese Anschlußelemente 41 zum Anschluß elektrischer Leitungen zur Betätigung der Spule 30 sind in dem anderen Gehäuseteil 11 angeordnet, der die Zündschutzart "Druckfeste Kapselung" erfüllt. Externe Leitungen werden über eine Öffnung 14 in den Innenraum des druckfest gekapselten Gehäuseteils 11 eingeführt.

Der Gehäuseteil 11 ist stirnseitig durch einen Deckel 17 verschlossen, der mit einem an ihm ausgebildeten Vorsprung 17a so in eine stirnseitige Öffnung 18 des Gehäuses eingreift, daß der Vorsprung 17a über eine vorgegebene Länge mit der zu dem Vorsprung 17a komplementär ausgebildeten Öffnung 18 unter Ausbildung eines zünddurchschlagsicheren Spalts zwischen dem Vorsprung 17a und der Öffnung 18 überlappt. Ferner kann eine Dichtung 60 vorgesehen sein, die im montierten Zustand zwischen dem Deckel 17 und dem Gehäuse 10 angeordnet ist.

Der Gehäuseteil 11 ist so ausgebildet, daß er bei der Explosion eines explosionsfähigen Gemisches in seinem Inneren einen durch Normvorschriften vorgegebenen Druck aushält und eine Übertragung der Explosion auf die Umgebung des Gehäuses 10 verhindert wird.

Der Vorteil des oben beschriebenen Ventilmagnets besteht darin, daß die Vergußkapselung des Gehäuseteils 12 und damit ein explosionsgeschützter Ventilmagnet, der die kombinierte Zündschutzart EExmd (Vergußkapselung und druckfeste Kapselung) erfüllt, auf einfache Weise und daher kostengünstig herstellbar ist.

## Patentansprüche

1. Ventilmagnet umfassend eine Spule (30) und einen Eisenkreis (31), die in einem in explosionsgefährdeten Bereichen einsetzbaren Gehäuse (10) angeordnet sind, wobei die Spule (30) und der Eisenkreis (31) in eine in einem Gehäuseteil eingebrachte Vergußmasse (20) eingebettet sind, die den Zutritt einer explosionsfähigen Atmosphäre zu spannungsführenden Teilen verhindert und gleichzeitig der Fixierung und elektrischen Isolierung dient (Vergußkapselung), **dadurch gekennzeichnet, daß** Anschlußelemente (41) der Spule (30) in einem Gehäuseteil (11) angeordnet sind, das bei einer Explosion im Inneren einem Explosionsdruck standhält und eine Übertragung der Explosion auf die Umgebung verhindert (druckfeste Kapselung).

## Claims

1. A valve solenoid comprising a coil (30) and an iron circuit (31), which are arranged in a housing (10) capable of being used in areas at risk of explosion, wherein the coil (30) and the iron circuit (31) are embedded in a casting compound (20) which is introduced into a housing part and which prevents an explosive atmosphere reaching live parts and is simultaneously used for fixing purposes and electrical insulation (moulded encapsulation), **characterized in that** connecting elements (41) of the coil (30) are arranged in a housing part (11) which in the case of an explosion on the inside withstands the pressure of the explosion and prevents transmission of the explosion to the environment (flame-proof enclosure).

## Revendications

1. Aimant de vanne composé d'une bobine (30) et d'un circuit ferromagnétique (31) disposés dans un boîtier (10) utilisable dans des zones exposées aux explosions, la bobine (30) et le circuit ferromagnétique (31) étant noyés dans une masse d'enrobage (20), introduite dans une partie de boîtier, qui empêche qu'une atmosphère explosive ne parvienne à des parties sous tension et qui sert en même temps à la fixation et à l'isolation électrique (encapsulage),
**caractérisé en ce que**
des éléments de raccord (41) de la bobine (30) sont disposés dans une partie de boîtier (11) qui, lorsqu'il se produit une explosion interne, résiste à une pression d'explosion et empêche que celle-ci ne soit transmise à l'environnement (enveloppe antidéflagrante).
